# FASCICULE DE BREVET EUROPEEN

(11) **EP 1 321 551 B1**
(45) Date de publication et mention de la délivrance du brevet: **14.03.2007**
(21) Numéro de dépôt: 02356229.1
(22) Date de dépôt: 15.11.2002
(51) Int. Cl.: D04B 1/18

(54) **Tricot double face pour article envelopment une partie du corps**
Doppeltseitige Strickware für einen einen Teil des Körpers umhüllenden Artikel
Double sided knitwear for an article enveloping a part of the body

(30) Priorité: 21.12.2001 FR 0117050
(43) Date de publication de la demande: 25.06.2003
(73) Titulaire: RICHARD FRERES S.A., 42530 Saint Genest Lerpt (FR)
(72) Inventeur: Richard, Dominique, 43110 Aurec/Loire (FR); Christmann, Gérard, 42400 Saint Chamound (FR)
(74) Mandataire: Bratel, Gérard

(56) Documents cités:
- EP-A- 0 431 984
- GB-A- 634 830
- GB-A- 2 167 459
- GB-A- 2 224 755

## Description

L'invention est relative à un tricot double face pour article enveloppant une partie du corps.

Les articles, qui enveloppent localement une partie du corps ou d'un membre pour exercer sur cette partie une action de contention, ou de maintien thermique sont bien connus (voir par exemple GB 2 167 459 A). Ces articles présentent généralement l'inconvénient, lorsque le porteur pratique un sport, et de manière générale, exerce un effort, de s'imprégner de sueur et de ne pas l'évacuer assez rapidement. Il en résulte que, au lieu du confort attendu, la partie enveloppée est entourée par un tricot humide dont le port est très inconfortable.

Cet inconvénient se rencontre d'autant plus souvent que ce type d'article est réalisé dans des fibres synthétiques, et notamment plastiques, n'ayant aucune faculté hydrofuge.

La présente invention a pour objet de fournir un tricot double face qui remédie à ces inconvénients.

A cet effet, le tricot selon l'invention, réalisé sur un métier rectiligne ou circulaire à double fonture et à mailles cueillies comprend :
- une première rangée I combinant une trame, en gomme guipée, et une côte 1/1 avec charge 1/2 sur fonture avant, réalisée avec un fil en coton,
- une seconde rangée II en jersey avant avec charge sur fonture arrière, réalisée en fil en élasthanne guipé,
- une troisième rangée III en jersey avant avec un fil en polyamide, guipé ou non,
- une quatrième rangée IV combinant une trame en gomme guipée, et une côte 1/1 avec charge 1/2 sur fonture avant, réalisée avec un fil en coton et décalée d'une aiguille par rapport à la première rangée,
- et des rangées V et VI, de mêmes mailles et de mêmes fils que les rangées II et III, mais avec décalage d'une aiguille.

Grâce à cette structure, le tricot est équilibré et ne roule pas, comme le font généralement les jerseys utilisés pour confectionner les articles de maintien tels que genouillère, chevillère, coudière, ... ce qui facilite la fabrication et l'utilisation ultérieure du produit.

De plus, et il s'agit là de l'avantage essentiel, les fils de coton formant la nappe arrière venant en contact avec la peau absorbent bien la sueur et l'amènent dans la nappe avant et extérieur qui, par sa forme en nid d'abeilles, favorisent l'évaporation de la sueur, alors que, par sa réalisation en polyamide, cette nappe aurait tendance à présenter un comportement hydrophobe.

Enfin, la présence de coton sur la face arrière du tricot, qui est celle intérieure de l'article, procure un contact plus agréable que celui de la face avant en polyamide.

L'invention sera mieux comprise à l'aide de l'unique figure annexée représentant le graphique de liage du tricot selon l'invention.

Ce tricot est réalisé sur un métier rectiligne ou circulaire à double fonture et à mailles cueillies suivant une carte de liage se reproduisant toutes les 6 chutes.

La chute I, correspondant à la première rangée, combine :
- une gomme guipée 2 passée en trame
- et une maille réalisée avec un fil 3 en coton formant une côte 1/1 avec une charge 1/2 sur la fonture avant, comme montré en 3a.

Pour la chute II formant la deuxième rangée, le fil 4 utilisé est un fil élastique, et par exemple en élasthanne guipé, formant une rangée en jersey avant avec charge sur fonture arrière, comme montré en 4a. On notera que cette charge est décalée d'une aiguille par rapport à la charge avant de la rangée 1.

La chute III, réalisant la troisième rangée, utilise un fil 5 en polyamide ou polyester, formant un jersey avant.

La chute IV est similaire à celle I dans la mesure où elle combine, en trame, un fil 2 en gomme guipée, et un fil 3 en coton formant une côte 1/1 avec charge 1/2 sur fonture avant, mais se différencie de la chute I par un décalage d'une aiguille.

Il en est de même pour les chutes V et VI qui mettent en oeuvre les mêmes fils, respectivement 4 et 5, formant les mêmes mailles que les chutes II et III, mais avec décalage d'une aiguille.

Le tricot, ainsi obtenu, présente l'avantage de posséder une face arrière, venant en contact avec la peau de l'utilisateur, réalisée dans un matériau hydrophile, les fils en coton, et une face avant réalisée dans un matériau hydrophobe, de fils en polyamide ou polyester, mais en formant des motifs en nids d'abeilles qui facilitent l'évaporation de la sueur qui leur est amenée par leur liaison avec les fils de coton.

Par ailleurs, et grâce à la présence des gommes 2, mais aussi des fils élastiques en élasthanne 4, le tricot est très extensible, tant transversalement que longitudinalement et ne limite en rien les mouvements de l'articulation autour de laquelle il est disposé.

Dans une forme d'exécution particulière, ce tricot est réalisé avec une jauge anglaise de 14 aiguilles au pouce avec les fils suivants :
- fil 1, gomme ayant un titre de 3200 mètres/kilogramme, guipée 1 coton 1/80 + 2 coton 1/80,
- fil 2, fil coton 3 X 1/30
- fil 4, guipé commercialisé sous la marque LYCRA, référence LN 431.25
- fil 5 fil commercialisé sous la marque NYLON de 3 X 2/78.

## Revendications

1. Tricot double face pour article enveloppant une partie du corps, **caractérisé en ce qu**'il comprend :
- une première rangée (1) combinant une trame (2), en gomme guipée coton, et une côte 1/1 avec charge (3a) 1/2 sur fonture avant, réalisée avec un fil en coton (3),
- une seconde rangée (II) en jersey avant avec charge (4a) sur fonture arrière, réalisée en fil en élasthanne guipé (4),
- une troisième rangée (III) en jersey avant avec un fil (5) en polyamide,
- une quatrième rangée (IV) combinant une trame (2), en gomme guipée coton, et une côte 1/1 avec charge 1/2 sur fonture avant (3a), réalisée avec un fil en coton (3) et décalée d'une aiguille par rapport à la première rangée (1),
- et des rangées (V et VI), de mêmes mailles et de mêmes fils que les rangées Il et III, mais avec décalage d'une aiguille.

## Claims

1. Two-sided knit for an article covering part of the body, **characterized in that** it comprises:
- a first course (I) combining a weft yarn (2), consisting of a cotton-covered rubber thread, and a 1/1 rib with 1/2 linking (3a) on the front needle bed, made with a cotton thread (3);
- a second course (II) of front jersey.stitches with linking (4a) on the back needle bed, made of covered elastane thread (4);
- a third course (III) of front jersey stitches with a polyamide thread (5);
- a fourth course (IV) combining a weft yarn (2), consisting of a cotton-covered rubber thread, and a 1/1 rib with 1/2 linking (3a) on the front needle bed, made with a cotton thread (3) and offset by one needle relative to the first course (I); and
- courses (V and VI) of the same stitches and the same threads as in courses II and III, but offset by one needle.

## Patentansprüche

1. Zweiseitiges Gewirk für eine Ware, die einen Teil des Körpers umhüllt, **dadurch gekennzeichnet, dass** es aufweist:
- eine erste Reihe (I), die einen Schuss (2) aus baumwollumsponnenen Gummi und eine Rippe 1/1 mit einer Beschickung (3a) 1/2 auf der vorderen Fontur kombiniert, die mit einem Baumwollfaden (3) gefertigt ist,
- eine zweite Reihe (II) aus vorderem Jersey mit einer Beschickung (4a) auf der hinteren Fontur, die aus einem umsponnenen Elasthanfaden (4) gefertigt ist,
- eine dritte Reihe (III) aus vorderem Jersey mit einem Polyamidfaden (5),
- eine vierte Reihe (IV), die einen Schuss (2) aus baumwollumsponnenen Gummi und eine Rippe 1/1 mit einer Beschickung 1/2 auf der vorderen Fontur (3a) kombiniert, die mit einem Baumwollfaden (3) gefertigt ist und bezüglich der ersten Reihe (I) um eine Nadel versetzt ist,
- und Reihen (V und VI) von gleichen Maschen und gleichen Fäden wie die Reihen (II und III), jedoch mit einem Versatz um eine Nadel.
